# EUROPÄISCHE PATENTSCHRIFT

(11) **EP 2 409 005 B1**
(45) Veröffentlichungstag und Bekanntmachung des Hinweises auf die Patenterteilung: **15.08.2018**
(21) Anmeldenummer: 10713597.2
(22) Anmeldetag: 19.03.2010
(51) Int. Cl.: F01M 5/00, F01M 5/02

(54) **VERFAHREN UND VORRICHTUNG ZUR ÖLSCHMIERUNG VON ROTIERENDEN ODER OSZILLIERENDEN BAUTEILEN**
METHOD AND APPARATUS FOR OILING ROTATING OR OSCILLATING COMPONENTS
PROCÉDÉ ET DISPOSITIF DE LUBRIFICATION À L'HUILE DE COMPOSANTS ROTATIFS OU OSCILLANTS

(30) Priorität: 19.03.2009 DE 102009013943
(43) Veröffentlichungstag der Anmeldung: 25.01.2012
(73) Patentinhaber: Ino8 Pty Ltd, Jan Juc, Victoria 3228 (AU)
(72) Erfinder: WILL, Frank, Jan Juc Victoria 3228 (AU)
(74) Vertreter: Spachmann, Holger
(86) Internationale Anmeldenummer: PCT/EP2010/053643
(87) Internationale Veröffentlichungsnummer: WO 2010/106179

(56) Entgegenhaltungen:
- EP-A1- 0 123 620
- DE-A1-102004 031 365
- DE-A1-102007 020 807
- JP-A- S59 183 017
- JP-A- 2001 323 808
- JP-A- 2005 299 592
- JP-U- 60 185 011
- JP-U- S58 158 126
- US-A- 4 393 824

## Beschreibung

Die Erfindung betrifft ein Verfahren zur Aufheizung eines Schmiersystem von rotierenden oder oszillierenden Bauteilen, insbesondere für eine Verbrennungskraftmaschine oder ein Getriebe, mit zumindest einem Ölsaugrohr, das in einem Ölsumpf angeordnet ist und mit einer den Ölrücklauf umführenden Bypassleitung, wobei in der Bypassleitung ein Ventil angeordnet ist.

### Stand der Technik

Die DE 27 53 716 betrifft eine warmluftabgebende Heizvorrichtung für durch eine Brennkraftmaschine angetriebene Kraftfahrzeuge, mit einem von atmosphärischer Luft beaufschlagbaren Wärmetauscher für die Wärmeabgabe eines in einen Leitungskreislauf strömenden Wärmeträgers und einem ebenfalls in den Leitungskreislauf eingeschalteten, Abgaswärme der Brennkraftmaschine aufnehmenden und an den Wärmeträger abgebenden Wärmetauscher. Der Leitungskreislauf für den Wärmeträger der Heizvorrichtung steht zumindest mit dem Schmierölkreislauf der Brennkraftmaschine in wärmeleitender Verbindung. Hierbei wird eine Wärmeabgabe an das Schmieröl in einem Trockensumpfbehälter dadurch erreicht, dass durch einen in einer Vorlaufleitung strömenden Wärmeträger Wärme an das in dem Trockensumpfbehälter befindliche Schmieröl abgegeben wird.

Die GB 2 381 576 A offenbart eine Abgaswärme-Rückgewinnungsvorrichtung mit einer Wärmetauscherleitung und einer Bypassleitung. Im Bereich der Wärmetauscherleitung ist ein Wärmetauscher angeordnet. Zumindest eine Ventileinrichtung ist in der Wärmetauscherleitung und/oder der Bypassleitung vorgesehen, um einen Abgasmengenstrom in der Wärmetauscherleitung zu beeinflussen. Zumindest die Wärmetauscherleitung weist in einer Abgasströmrichtung in Einbaulage ein Gefälle auf.

Die EP 0 885 758 B1 betrifft ein Verfahren zum Betrieb eines Wärmetauschers im Abgasstrom einer Brennkraftmaschine für Kraftfahrzeuge, bei dem der Abgasstrom in eine Hauptleitung und in eine Bypassleitung aufteilbar ist. Der Wärmetauscher ist in der Bypassleitung angeordnet. In einem Warmlaufbetrieb ist in der Hauptleitung ein Rückstau erzeugbar, der einen Gegendruck am Abgasauslaß der Brennkraftmaschine verursacht. Der Warmlaufbetrieb wird in zwei Phasen aufgeteilt, wobei in der ersten Phase ein höherer Gegendruck als in der zweiten Phase erzeugt wird. Ein erstes Ventil ist in der Hauptleitung zwischen den Bypassleitungsanschlüssen angeordnet, wobei ein zweites Ventil in der Bypassleitung stromabwärts vom Wärmetauscher angeordnet ist. In der ersten Phase sind beide Ventile geschlossen, wobei in der zweiten Phase das erste Ventil geschlossen, aber das zweite Ventil geöffnet ist.

Die EP 0 202 344 beschreibt einen Tanksattelzug zum Transport von flüssigen Gütern, wobei ein die Außenseite des Tanks entlang strömendes Medium Wärme an den Tankinhalt abgibt. Das Medium ist ein Wärmeübertragungsöl und durchfließt im Kreislauf mindestens einen von den heißen Abgasen des Verbrennungsmotors des Tanksattelzugs durchströmten Wärmetauscher. Zur Verminderung eines Schadstoffgehaltes der Verbrennungsgase ist vor dem Wärmetauscher ein von den Verbrennungsgasen durchströmter Katalysator angeordnet.

Die DE 199 08 088 A1 bezieht sich auf eine Brennkraftmaschine, insbesondere eine Dieselbrennkraftmaschine, für ein Fahrzeug, mit einer Fahrgastraumheizvorrichtung, einer Abgasleitung, einer Kühlmittelleitung, die einen Kühlkreislauf mit einer ersten Pumpe bildet, an dem die Brennkraftmaschine angeschlossen ist, und einen Abgaswärmetauscher zum Übertragen von Abgaswärme an einen Heizungswärmetauscher. Der Abgaswärmetauscher ist zwischen der Abgasleitung und einer Zirkulationsmittelleitung wirksam, die einen Zirkulationskreislauf bildet, an dem der Heizungswärmetauscher mittelbar oder unmittelbar angeschlossen ist.

Die DE 199 08 088 A1 bezieht sich aber auch auf eine Brennkraftmaschine, insbesondere Dieselbrennkraftmaschine, wobei die Brennkraftmaschine an einen von der Kühlmittelleitung abzweigenden ersten Bypaß angeschlossen ist, in dem ein erstes Thermostatventil angeordnet ist, das den ersten Bypaß bis zum Erreichen einer mittleren Kühlmitteltemperatur weitgehend sperrt und oberhalb dieser Kühlmitteltemperatur öffnet. In einem sich parallel zum ersten Bypaß erstreckenden zweiten Bypaß ist ein zweites Thermostatventil angeordnet, das den zweiten Bypaß oberhalb der mittleren Kühltemperatur weitgehend sperrt.

Die DE 100 47 810 A1 betrifft einen Heizungskreislauf mit einer Zusatzheizvorrichtung für Kraftfahrzeuge mit Brennkraftmaschine, die Bestandteil eines gesonderten Kurzschlusskreislaufs ist, der mittels einer Umschaltvorrichtung in den Heizungskreislauf schaltbar ist. Als Zusatzheizvorrichtung wird eine Abgasanlage des Motors des Kraftfahrzeugs benutzt, von der die Abgaswärme in den Heizungskreislauf transferiert wird. Das Abgaswärmeangebot ist bei einem den Wärmebedarf der Innenraumheizung unterschreitenden Abgaswärmeangebot durch motorisehe Maßnahmen anhebbar. Die DE 100 47 810 A1 bezieht sich aber auch auf ein Verfahren zum Betreiben eines Heizungskreislaufs mit einer Zusatzheizvorrichtung für Kraftfahrzeuge mit Brennkraftmaschine, ausgebildet als vom Motorabgas und Kühlmittel durchströmter Abgaswärmetauscher. Zur Steigerung der Heizleistung der Zusatzheizvorrichtung können die Motorbetriebsparameter beeinflusst werden.

Die EP 1 094 214 A2 bezieht sich auf eine Wärmerückgewinnungsanlage mit einer Zirkulationsleitung, in der ein Wärmeübertragungsmedium durch eine Motorkühleinheit zirkuliert, und einen Abgaswärmetauscher zur Nutzung der Auspuffgase eines Motors und eine Leitung, die eine Auslaßseite der Zirkulationsleitung mit einem Ausgang des Wärmetauschers verbindet. Der Abgaswärmetauscher ist quer durch die Zirkulationsleitung an einer Seite stromaufwärts der Motorkühleinheit angeordnet. Das Wärmeübertragungsmedium, das in den Abgaswärmetauscher eingeführt wird, wird auf eine niedrigere Temperatur geregelt, die ausreichend ist, um eine Temperatur des Wasserdampfes abzusenken, der in dem Abgasstrom enthalten ist, von dem Wärme zum Wärmeübertragungsmedium übertragen wird, um dessen Taupunkt zu senken.

In einem Verbrennungsmotor ist ein Kraftstoffverbrauch während eines NEDC-Tests im kalten Zustand (Starttemperatur ca. 24 °C) ca. 10 bis 15 % höher als bei demselben Test mit einer Motoröltemperatur bei einem Start von ca. 90°C, dem so genannten NEDC-Heißtest. Dies liegt unter anderem daran, dass das Schmieröl bei niedrigeren Temperaturen eine höhere Zähigkeit aufweist und dass der Kraftstoff an Zylinderwänden kondensiert und in das Motoröl eingetragen wird. Zudem werden Maßnahmen ergriffen, um den Katalysator schneller aufzuheizen, dies sind z. B. eine Spätverstellung der Zündung, eine Anhebung der Leerlaufdrehzahl sowie eine Anfettung mit Sekundärlufteinblasung. Zudem entsteht der Großteil der emittierten Abgasemissionen während der Kaltstartphase des Verbrennungsmotors, wenn der Katalysator noch nicht die erforderliche Betriebstemperatur erreicht hat. Gleichzeitig wird ein Großteil der zugeführten Energie ungenutzt als Abgasenthalpie abgeführt. Dies sind insgesamt ca. 30 bis 40 % der Energie des zugeführten Kraftstoffes.

Bekannt ist, die Aufwärmphase des Motors zu verbessern, indem Abgaswärmetauscher eingesetzt werden, die in komplizierter Weise das Motoröl aufheizen und den Öldruck reduzieren. Auf der anderen Seite ist es ein Problem, den Motor, insbesondere das Motoröl bei dieser Aufheizung vor Überhitzung zu schützen. Daher werden zusätzliche Hochleistungsölkühler verwendet. Die bekannten Lösungen sind sehr aufwändig und führen nur zu einer relativ geringen Reduzierung des Kraftstoffverbrauches, so dass aus wirtschaftlichen Gründen die praktische Umsetzung meist nicht realisiert wird.

In der JP 2001 323808 A geht ein Ölschmiersystem hervor, bei dem aus einem Ölsaugrohr, das in einem Ölsumpf eines nicht isolierten Öltanks angeordnet ist, mittels einer Ölpumpe Öl in ein Schmiersystem eingeführt werden kann. Das Öl ist mittels einer Ölleitung und einem Wärmetauscher durch ein Abgassystem erwärmbar. Das erwärmte Öl kann in einem thermisch isolierten Zwischentank gespeichert und mittels einer Zuführleitung direkt unter einer Absaugglocke der Ölpumpe in den Ölsumpf zurückgeführt werden.

Aus der DE 10 2004 031365 A1 geht eine Bypassleitung in einem Öl/Abgaswärmetauscher hervor, wobei der Wärmetauscher zur Erwärmung von Öl zur Schmierung in einer Warmlaufphase mittels Abgas dient. Der Abgasstrom des Wärmetauschers kann über ein Mehrwegeventil durch einen Abgasbypass geführt werden, um eine weitere Erwärmung des Schmierölsystems zu steuern.

Die US 4 393 824 betrifft ein Aufheizverfahren für Schmieröl, wobei mittels einer Hochdruckpumpe und eines Druckreduzierungselement eine zusätzliche Erwärmung der gesamten Schmierölmenge erreicht werden kann.

In der JP 2005 299592 A wird ein gattungsähnliches Ölschmiersystem diskutiert, wobei Wärme eines EGR-Systems zur Viskositätserhöhung des Schmieröls eingesetzt wird. Hierzu kann ein Ölkühler mittels eines Ölbypasses umgangen werden. In jedem Fall fließt das gesamte Schmieröl durch Ölkühler oder Bypass und wird in ein Ölreservoir zurückgeleitet. Auch die D4 gibt keinen Hinweis auf die fehlenden Merkmale. Ein gattungsähnliches Ölschmiersystem geht aus der JP 60 185011 U.

Die JP 60 185011 U betrifft ein gattungsähnliches Schmiersystem.

Aus der FR 2 896 531 A1 ist ein Verfahren zur beschleunigten Aufheizung eines Schmiersystems von rotierenden Bauteilen für eine Verbrennungskraftmaschine bekannt. Dabei ist ein Ölsaugrohr in einem Ölsumpf angeordnet, und weist ein die Ölrückläufe umführende Ölbypassleitung auf. Ein Ventil ist in der Ölbypassleitung angeordnet, wodurch die Bypassleitung und/oder zumindest eine der Ölrückläufe mit der Saugleitung einer Ölpumpe und der Druckleitung eines Schmiersystems verbunden werden kann. Die Art der Verlegung der Ölbypassleitung ist dabei nicht vorteilhaft gewählt, um eine beschleunigte Erwärmung zu ermöglichen.

Die JP 58 158 126 U betrachtet ein Ölschmiersystem für einen Verbrennungsmotor mit Turbolader, bei dem eine Ölbypassleitung Schmieröl ventilgesteuert durch einen Teil des Turboladers zur schnelleren Erwärmung führen kann.

In der EP 0 123 620 A1 wird ein Schmiersystem mit Ölbypassleitung für eine Verbrennungskraftmaschine beschrieben, wobei bei Überschreiten eines Ölmindestdrucks ein Auslassventil geöffnet wird, so dass Öl durch die Bypassleitung fließt und die Ölrückläufe umführt.

Aus der DE 10 2007 020 807 A1 ist ein Schmiersystem mit einem Zylinderkopf- Schmiermittelsammeltank bekannt, bei dem während einer Warmlaufphase rücklaufendes Schmieröl aus dem Zylinderkopf im Zylinderkopf temporär im Schmiermittelsammeltank verbleibt, erwärmt und verzögert konzentriert in einen Ansaugbereich der Ölpumpe im Ölsumpf rückgeführt werden kann. Hierzu ist sowohl eine Überlauf-Rücklaufsonderverbindung vorgesehen, die bei gefülltem Schmiermittelsammeltank ein Rücklauf der für die Zylinderkopfschmierung eingesetzten Ölmenge bewirkt, als auch ein Schaltventil, dass bereits bei teilgefülltem Vorratsbehälter einen konzentrierten Rücklauf ermöglicht. Das Schaltventil kann geöffnet werden, sobald das Schmiermittel die Betriebstemperatur erreicht hat, in der Warmlaufphase bleibt es verschlossen, so dass rücklaufendes Öl des Zylinderkopfs über die Überlaufleitung zurückgeführt wird. Weiterhin führt eine Öldruck-Füllleitung von der Ölpumpe direkt zum Schmiermittelsammeltank, und wird durch ein weiteres Schaltventil derart gesteuert, dass der Schmiermittelsammeltank auch direkt gefüllt werden kann.

In der JP S59183017 geht ein Schmiersystem hervor, bei der in einer Warmlaufphase der gesamte Ölrücklauf durch eine Sammelleitung direkt an das Ölsaugrohr einer Ölpumpe geführt werden kann, um ein Vermischen mit dem Öl des Ölsumpfs zu vermeiden.

### Aufgabenstellung

Der Erfindung liegt die Aufgabe zugrunde, eine Verbrennungskraftmaschine oder ein Getriebe, insbesondere Automatikgetriebe der eingangs genannten Art mit einfachen Mitteln dahin gehend zu verbessern, dass das Motoröl in der Kaltstartphase bzw. in der Warmlaufphase schneller auf Betriebstemperatur geführt wird, so dass sowohl ein verringerter Kraftstoffverbrauch als auch verringerte Schadstoffemissionen erreicht werden, wobei eine Überhitzung des Motoröls vermieden werden soll.

Erfindungsgemäß wird die Aufgabe dadurch gelöst, dass eine den Ölrücklauf umführenden Ölbypassleitung mit der Saugleitung einer Ölpumpe und der Druckleitung eines Schmiersystems verbunden ist, wobei die Ölbypassleitung der Verbrennungskraftmaschine durch zumindest einen Zylinderkopf verläuft, und dass bei Unterschreitung einer bestimmten Grenztemperatur und bei Überschreitung eines bestimmten Mindestdruckes des Schmieröls in der Druckleitung des Schmiersystems ein Bypassventil in der Ölbypassleitung zumindest teilweise geöffnet wird, so dass ein Teilstrom des Schmieröls in einer Warmlaufphase des Schmiersystems nicht durch den Ölsumpf strömt, bis entweder der Mindestdruck oder die Grenztemperatur erreicht sind, und dass der Schmierölmassenstrom durch die Ölbypassleitung (23) zumindest zeitweise größer ist als der Schmierölmassenstrom durch das Ölsaugrohr (2).

Vorteilhafterweise kann die Bypassleitung durch einen Turbolader verlaufen.

Indem das Schmieröl direkt in die Ölpumpe zurückgeführt wird, erwärmt sich das Öl im Schmiersystem schneller. Des Weiteren sinkt der zu überwindende Druckverlust des Schmiersystems, da das durch die Ölbypassleitung rückströmende Öl nicht durch den Ölsumpf strömt. Da bevorzugt das Öl der Bypassleitung durch Zylinderblock und/oder Zylinderkopf geleitet wird, kann bei einem zumindest teilweisen Öffnen des Bypassventils, dass in oder am Zylinderkopf oder Zylinderblock angeordnet sein kann, ein erhöhter Ölvolumenstrom bei niedrigen Temperaturen erreicht werden, so dass das Öl mehr Abwärme aufnehmen kann.

Hierdurch wird in der Warmlaufphase eine verminderte Reibung erreicht, da das Schmieröl schneller auf Betriebstemperatur geführt wird und die Druckverluste reduziert werden.

Das erfindungsgemäße Aufheizverfahren des Schmiersystems kann vorteilhaft sowohl in Kraftfahrzeugen mit Automatikgetrieben, als auch in Kraftfahrzeugen mit Schaltgetrieben eingesetzt werden, und sowohl zur Schmierung des Motors als Verbrennungskraftmaschine als auch zur Schmierung der Getriebeeinheit dienen. In Hybridfahrzeugen, die sowohl eine Verbrennungskraftmaschine als auch eine Elektroantriebseinheit umfassen, kann das Aufheizverfahren zur schnellen Erwärmung einer Elektromotor/Generatoreinheit verwendet werden, die erst bei erhöhten Temperaturen einen optimalen Wirkungsgrad erreichen, und ebenfalls die elektromotorisch bewegten Komponenten schmieren. Dabei kann in diesen Fällen vorteilhafterweise Abwärme der elektrischen Energiespeichereinheit (Akku/Batterie) und/oder des Inverters Öl in der Bypassleitung erwärmen, die hierdurch Elektromotor/Generatoreinheit erwärmen
bzw. diese und ein nachgeschaltetes Getriebe verbessert schmieren können. Bei Automatikgetrieben kann ebenso wie im Verbrennungsmotor eine Ölbypassleitung angeordnet werden, die einen Wärmetauscher beinhaltet, über den in der Aufheizphase zusätzlich Wärme in das Getriebeöl eingebracht wird, um so die Reibung zu reduzieren.

Die Erfindung kann in allen Arten von Verbrennungskraftmaschinen angetriebenen Anlagen und Fahrzeugen wie beispielsweise PKW, LKW, Omnibus, Motorrad, Baumaschinen, Schiffen, Booten, Flugzeugen sowie mobilen und stationären Arbeitsgeräten und -vorrichtungen, Energieerzeugungsanlagen wie Notstromaggregaten und dergleichen angewendet werden. Insbesondere bei kurzfristigem Einsatz und bei variierenden Arbeitsbelastungen ermöglicht die Erfindung eine optimale Schmierung zur Verringerung der Reibung zwischen den bewegten Teilen, so dass die Langlebigkeit der Maschine erhöht, der Geräuschpegel reduziert, ein höherer Wirkungsgrad erreicht, eine höhere Leistungsausbeute erzielt, niedrigere Abgasemission abgegeben und Kosten gespart werden können.

Günstig im Sinne der Erfindung ist es, wenn die Länge der Ölleitung des Schmiersystems von dem Ausgang der Ölpumpe bis zu dem Eintritt in die Ölbypassleitung mindestens 80% von der maximalen Länge der Ölleitung des Schmiersystems von dem Ausgang der Ölpumpe bis zur weitest entfernten zu schmierenden Einrichtung beträgt. Dadurch kann sich das durch die Ölbypassleitung strömende Schmieröl besser erwärmen. Besonders vorteilhaft ist, dass der Schmierölmassenstrom durch die Ölbypassleitung zumindest zeitweise größer ist als der Schmierölmassenstrom durch das Ölsaugrohr und den Ölsumpf. In diesem Fall wird der durch das Schmiersystem strömende Gesamtmassenstrom schneller aufgeheizt als ohne Ölbypassleitung.

Zweckmäßig ist auch, wenn die Ölbypassleitung in dem selben Gehäuse angeordnet ist, in dem auch mindestens eine der zu schmierenden Einrichtungen angeordnet sind, so dass sich das rückströmende Schmieröl zusätzlich erwärmen kann. Besonders vorteilhaft ist es wenn ein oder mehrere der Ölrückläufe direkt mit der Saugleitung einer Ölpumpe verbunden sind.

Vorteilhaft im Sinne der Erfindung ist ebenfalls, wenn die Ölbypassleitung aus einem Wärme isolierenden Material besteht mit einer Wärmeleitzahl kleiner als 1 W/(m*K), um die Wärmeübertragung an die Umgebung während dem Rückströmen zu reduzieren, insbesondere dort, wo die Ölbypassleitung nicht durch die zu schmierende Einrichtung geführt ist.

Um das Aufwärmen des Öles weiter zu Beschleunigen und den Druckverlust des Schmiersystems weiter zu reduzieren ist es günstig, wenn zumindest einer der von den zu schmierenden Einrichtungen stromabwärts angeordneten Schmierölrückläufe mit der Ölbypassleitung verbunden ist wobei einer der mit der Ölbypassleitung verbundenen Schmierölrückläufe Teil eines Abgasturboladers ist.

Da bei verschiedenen Belastungen und Drehzahlen unterschiedliche Schmieröldrücke erforderlich sind, um eine ausreichende Schmierung zu gewährleisten und Schäden an den zu schmierenden Bauteilen zu vermeiden, ist es günstig im Sinne der Erfindung, wenn das Bypassventil in der Ölbypassleitung geschlossen wird, sobald eine vorgegebene Drehzahl oder eine Geschwindigkeit oder ein Drehmoment oder eine Kraft der zu schmierenden Bauteile einen vorgegebenen Grenzwert überschreitet.

In einer vorteilhaften Ausgestaltung der Erfindung wird das durch die Ölbypassleitung strömende Schmieröl durch einen Wärmetauscher erwärmt. Um die Erwärmung des Schmieröls zusätzlich zu beschleunigen, ist es vorteilhaft, wenn der Wärmetauscher zur Erwärmung des Schmieröles von dem Abgas einer Verbrennungskraftmaschine stromabwärts eines Katalysators durchströmt wird. Dabei strömt das durch den Wärmetauscher strömende Abgas stromaufwärts durch ein Ventil. Dieses Ventil wird geschlossen, sobald eine vorgegebene Grenztemperatur des Abgases erreicht wird, um ein Verkoken des Schmieröls im Wärmetauscher zu vermeiden.

Um die Verbrennungstemperatur und damit auch die Stickoxydemissionen der Verbrennungskraftmaschine zu reduzieren, strömt das durch den Wärmetauscher strömende Abgas als Abgasrückführung günstig im Sinne der Erfindung stromabwärts durch ein Ventil in den Ansaugkrümmer einer Verbrennungskraftmaschine, wobei das Ventil zumindest teilweise geschlossen wird, sobald eine vorgegebene Grenztemperatur des Abgases erreicht wird oder sobald ein vorgegebener Volumenstrom der Abgasrückführung erreicht wird. Dabei wird das Abgas durch den Wärmetauscher abgekühlt, was eine weitere Reduzierung der Verbrennungstemperatur zur Folge hat, so dass auf die Verwendung eines zusätzlichen Kühlers für die Abgasrückführung verzichtet werden kann.

Zweckmäßig im Sinne der Erfindung ist, wenn das parallel zu dem Wärmetauscher strömende Abgas der Verbrennungsmaschine durch ein weiteres Ventil strömt und dass dieses Ventil zeitweise zumindest teilweise geschlossen wird, um den Abgasstrom und somit auch den Wärmeübergang im Wärmetauscher zu erhöhen.

In einer weiteren vorteilhaften Ausgestaltung der Erfindung ist nach der Ölpumpe stromabwärts zur Abkühlung ein weiterer Wärmetauscher und ein weiteres Ventil angeordnet, wobei dieses Ventil zumindest teilweise geöffnet wird, wenn ein vorgegebener Grenzwert für die Schmieröltemperatur überschritten oder unterschritten wird. Der Wärmetauscher wird dazu in einer Ausführungsform von einem Kühlmedium wie Umgebungsluft oder Kühlflüssigkeit durchströmt, um das Schmieröl zu kühlen. In einer anderen Ausführungsform wird dieser Wärmetauscher von dem Abgas der Verbrennungskraftmaschine durchströmt, um das Schmieröl zu erwärmen und die Reibung zu reduzieren. Günstig ist dabei, wenn in der Schmierölleitung parallel zu dem Wärmetauscher und dem Ventil ein weiteres Ventil angeordnet ist. Dieses Ventil wird zumindest teilweise geschlossen, wenn ein vorgegebener Grenzwert für die Schmieröltemperatur überschritten oder unterschritten wird. Zweckmäßig ist es hierbei auch, wenn dieser Wärmetauscher in dem Kreislauf zur Kabinenheizung oder in dem Kreislauf zur Heizung oder Kühlung einer elektrischen Batterie angeordnet ist.

Zur Regelung von Öldruck und Öltemperatur ist es günstig im Sinne der Erfindung, wenn eine Regeleinheit den Öffnungsquerschnitt der verschiedenen Ventile steuert, und wenn Sensoren zur Erfassung des Schmieröldruckes, der Schmieröltemperatur, der Abgastemperatur, der Drehzahl, der Last und/oder der Kühlmitteltemperatur mit der Regeleinheit verbunden sind.

In einer vorteilhaften Ausgestaltung der Erfindung sind das Schmiersystem, die Abgasleitung und der Ansaugkrümmer Teil einer Verbrennungskraftmaschine.

Günstig im Sinne der Erfindung ist auch, wenn zumindest ein Teil des Schmiersystems in einem Getriebe angeordnet ist, das mit der Verbrennungskraftmaschine verbunden ist und die Verbrennungskraftmaschine sowie das Getriebe Bestandteil eines Kraftfahrzeuges sind. Dabei ist besonders vorteilhaft, wenn der Abgaswärmetauscher zweiflutig ausgeführt ist, so dass das Getriebeöl und das Motoröl gleichzeitig parallel erwärmt werden können und das der Abgaswärmetauscher mit der Abgasleitung durch ein wärmeisolierendes Material verbunden ist welches eine Wärmeleitzahl kleiner als 1 W/(m*K) aufweißt.

Die Abdichtung der Ventile in der Abgasleitung hat eine besonders wichtige Bedeutung, da eine hohe Dichtigkeit zum einen die Effektivität der Aufheizung verbessert und zum anderen bei geschlossener Stellung vermeidet, dass sich das Öl ungewollt aufheizt, zum Beispiel bei hohen Motorlasten und Drehzahlen. Dadurch kann dann auf die Verwendung eines zusätzlichen Ölkühlers verzichtet werden. Dadurch erweißt sich vorteilhaft im Sinne der Erfindung, wenn die Ventile in der Abgasleitung einteilig als Dreiwegeventil ausgebildet sind und dass diese Ventile als doppeltseitig wirkendes Tellerventil ausgeführt sind, wobei der Teller zwei Dichtflächen aufweist. Davon ist eine Dichtfläche am äußersten Ende des Ventiles angeordnet, wie bei einem Ausslassventil im Zylinderkopf einer Verbrennungskraftmaschine. Die zweite Dichtfläche ist auf der gegenüberliegenden Seite des Ventiltellers angeordnet, von der der Ventilschaft zur Betätigungseinrichtung wegführt. Im aktiven Zustand verschließt das äußerste Ende des Ventiles den Abgasbypass und im passiven Zustand verschließt die innere Dichtfläche des Tellers die Leitung zum Wärmetauscher.

### Ausführungsbeispiel

Weitere vorteilhafte Ausgestaltungen sind in den Unteransprüchen und der folgenden Figurenbeschreibung offenbart.

Es zeigen:
- **Fig. 1**: ein Schaltbild einer ersten Ausführung der Erfindung in einer Verbrennungskraftmaschine;
- **Fig. 2**: ein Schaltbild einer zweiten Ausführung der Erfindung in einer Verbrennungskraftmaschine;
- **Fig. 3**: ein Schaltbild einer weiteren Ausführungsform der Erfindung in einem kalten Zustand;
- **Fig. 4**: ein Schaltbild der Ausführungsform der Fig. 3 in einem warmen Zustand;
- **Fig. 5**: ein Schaltbild einer Ausführungsform der Erfindung in einem Automatikgetriebe;

In den unterschiedlichen Figuren sind gleiche Teile stets mit denselben Bezugszeichen versehen, so dass diese in der Regel nur einmal beschrieben werden.

**Fig. 1** zeigt eine Verbrennungskraftmaschine 30 in einer Prinzipdarstellung. Die Verbrennungskraftmaschine 30 weist eine Abgasleitung 14 auf, in dem ein Katalysator 10 angeordnet ist. In dem dargestellten Ausführungsbeispiel ist die Verbrennungskraftmaschine 30 als Vierzylindermotor dargestellt, dessen vier Zylinderkrümmer in einer gemeinsamen Abgasleitung 14 münden.

In Abgasstromrichtung des Abgases gesehen ist in der Abgasleitung 14 hinter dem Katalysator 10 ein Wärmetauscher 8 angeordnet und vor dem Katalysator ist ein Turbolader 24 angeordnet. Die Verbrennungskraftmaschine 30 weist ein Schmierölsystem 16 auf. Das Schmierölsystem weist einen Ölsumpf 1, eine Ölaufnahmeleitung 2, eine Ölpumpe 3, zu schmierende Einrichtungen 31 eines Zylinderkopfes 12 und eines Zylinderblockes 15 und eines Turboladers 24, einer Ölwanne 5, sowie ein Ölüberdruckventil 4 auf.

Dem Schmierölsystem 16 ist zudem ein Bypassventil 17 zugeordnet. Das Bypassventil 17 steuert die Strömung des Motoröls durch den Schmierölbypass 23, so dass die Temperatur und der Druck des Motoröls auf optimale Werte eingestellt werden können. Weiter weist das Schmierölsystem 16 mehrere Ölrückläufe 19 auf.

Dem Wärmetauscher 8 ist zumindest stromaufwärts des Abgasstromes ein Abgasventil oder Abgasrückführungsventil 20, 21, 41, vorteilhaft ein AGR-Regelventil vorgeschaltet, welches den Abgasstrom durch den Wärmetauscher 8 regelt und damit auch indirekt die Öltemperatur regelt. Der Wärmetauscher 8 ist in das Schmierölsystem 16 integriert, so dass das Öl in einer Warmlaufphase der Verbrennungskraftmaschine 30 mittels der Abgaswärme aufgeheizt wird. Alternativ zu einem Wärmetauscher 8 kann ein oder mehrere elektrische Heizelemente, insbesondere Heizstäbe eingesetzt werden, die ebenfalls den Zweck erfüllen, das Öl innerhalb der Bypassleitung aufzuheizen. Insbesondere bei Anwendung in einem Automatikgetriebe bietet es sich an, einen Abgas/Öl-Wärmetauscher zur Erwärmung des Öls in der Bypassleitung einzusetzen.

In dem dargestellten Ausführungsbeispiel ist in der Abgasleitung 14 parallel zum Wärmetauscher 8 zusätzlich ein Abgasventil 13 angeordnet, welches den Abgasstrom durch den Wärmetauscher 8 umführenden Abgasbypass 38 regelt.

In dem Schmierölsystem 16 ist stromabwärts der Ölpumpe 3 ein Ventil 29 und ein Wärmetauscher 26 mit einer Zuleitung 27 und einer Ableitung 28 angeordnet zur Regelung der Öltemperatur und des Öldruckes. In einem den Wärmetauscher 26 umführenden weiteren Ölbypass ist weiterhin ein Ventil 25 zur Regelung des Öldruckes und der Öltemperatur angeordnet. Der Wärmetauscher 26 kann als Ölkühler zur Aufheizung eines Kabineninnenraums eines Fahrzeugs dienen.

Zur Regelung von Öldruck und Öltemperatur wird eine Regeleinheit 18 mit den Ventilen 13, 17, 20, 21, 25, 29 und 41 verbunden, sowie zumindest mit Sensoren zur Erfassung des Schmieröldruckes 32, der Schmieröltemperatur 33, der Abgastemperatur 34, der Drehzahl 35, der Last 36 und der Kühlmitteltemperatur 37 verbunden.

In dem Ansaugsystem 6 der Verbrennungskraftmaschine 30 ist eine Drosselklappe 7 angeordnet, die mit einem Turbolader 24 verbunden ist der stromabwärts in einen Ansaugkrümmer 9 mündet. Zur Verringerung der Verbrennungstemperatur ist der Ansaugkrümmer über ein Abgasrückführungsventil 21, das als AGR-Regelventil ausgestaltet sein kann, mit der Abgasleitung 14 zur Abgasrückführung verbunden, wobei die Verbindung stromabwärts vom Wärmetauscher 8 angeordnet ist. In diesem Fall kann der Wärmetauscher 8 ein AGR-Wärmetauscher sein. Auf diese Weise werden schädliche Stickoxydemissionen reduziert

Durch die in **Fig. 1** vorteilhafte Ausgestaltung wird das Motoröl in einer Warmlaufphase der Verbrennungskraftmaschine 30 schneller aufgeheizt. Parallel zum Wärmetauscher 8 ist der über das zweite Abgasventil 13 gesteuerte Abgasbypass 38 geführt, so dass ein Überhitzen des Motoröls im Wärmetauscher vermieden wird. Der Wärmetauscher 8 ist bevorzugt im Gegenstromprinzip genügend dimensioniert, so dass das Motoröl möglichst schnell aufgeheizt wird, wobei das Abgas möglichst stark heruntergekühlt wird.

**Fig. 2** zeigt eine vorteilhafte Ausgestaltung der Erfindung. Im Unterschied zu **Fig. 1** ist der Abgasausgang des Wärmetauschers 8 nur mit dem Ansaugkrümmer 9 verbunden, so dass das Abgasventil 13 und das Abgasrückführungsventil 20 nicht erforderlich sind.

In dieser vorteilhaften Ausgestaltung der Erfindung kommt dem Wärmetauscher eine Doppelfunktion zu. Zum einen heizt der Wärmetauscher 8 durch die Abgastemperatur das Motoröl während der Warmlaufphase auf, um hohe Verbrennungstemperaturen zu vermeiden. Zum anderen wirkt der Wärmetauscher 8 als Kühler der Abgasrückführung 22, indem das in den Ansaugkrümmer 9 zurückgeführte Abgas von dem Schmieröl gekühlt wird. Damit kann auf einen zusätzlichen Kühler für die Abgasrückführung und auf zusätzliche Ventile zur Regelung des Abgasvolumenstromes verzichtet werden.

**Fig. 3** zeigt eine Ausführungsform einer Ölschmiervorrichtung in einem kalten Zustand, z.B. kurz nach dem Anlassen eines Kraftfahrzeugs.
Der Hauptölfluss durch das Bypassventil 17 ist fett dargestellt. Das Öl strömt aus dem Zylinderkopf 12 in den Turbolader 24. Von dem Turbolader 24 führt eine Bypassleitung zu dem geöffneten Bypassventil 17 durch die das Öl weiterströmt und mit der Ölrückführungsleitung 19 aus dem Turbolader zusammengeführt wird. Von dort fließt das Öl weiter durch den Wärmetauscher 8 in dem es vom heißen Abgas erwärmt wird. Danach wird das Öl durch die Ölwanne zurückgeführt wo die Rückführleitung 23 mit dem Ölansaugrohr 2 verbunden ist, so dass das erwärmte Öl direkt weiter von der Ölpumpe 3 angesaugt werden kann.
Der Fluss des Abgases durch den Wärmetauscher 8 ist ebenfalls fett dargestellt. Das heiße Abgas strömt aus dem Katalysator 10 in die Abgasleitung 14 und von dort durch das geöffnete Abgasrückführungsventil 21 in den Wärmetauscher 8 in dem es das kalte Öl erwärmt wobei sich das Abgas dabei abkühlt. Von dort fließt das kalte Abgas durch die Abgasrückführungsleitung 22 zurück in den Ansaugkrümmer 9.

Sobald ein bestimmter Grenzwert für den Öldruck unterschritten ist, wird das Ölbypassventil 17 ganz oder zumindest teilweise geschlossen, so dass der Öldruck in der Verbrennungskraftmaschine 30 wieder steigen kann.
Das Ölbypassventil 17 wird ganz oder zumindest teilweise geschlossen bei Überschreitung einer maximalen Öltemperatur, dabei wird dann auch das Abgasrückführungsventil 21 geschlossen oder alternativ die in Fig. 4 dargestellte AGR-Bypassklappe 39, geöffnet.

**Fig. 4** zeigt das System in vereinfachter Ausführung im warmen Zustand. Das Bypassventil 17 ist ganz oder zumindest teilweise geschlossen, so dass nur ein sehr kleiner Ölvolumenstrom durch den Wärmetauscher 8 fließt. Der überwiegende Teil des Schmieröls - hier fett gezeigt - fließt dann durch die Lagerstellen 31, z.B. Kurbelwellenhauptlager, Pleuellager, Nockenwellenlager, Kolbenspritzdüsen, Nockenwellenversteller, Nockenwellenstössel, etc. entweder durch Rückführungsleitungen 19 oder direkt zurück in die Ölwanne 1. Das Abgasrückführungsventil 21 kann entweder geschlossen oder geöffnet sein. Falls das Abgasrückführungsventil 21 geöffnet ist, ist es von Vorteil, wenn das Abgas über eine weitere AGR-Bypassklappe 39 in die Abgasrückführungsleitung 22 und den Ansaugkrümmer 9 zurück geführt wird.

**Fig. 5** zeigt das System in Kombination mit einem Automatikgetriebe 40. Das Abgas strömt von einer Verbrennungskraftmaschine (nicht dargestellt) durch einen Katalysator 10 in ein 3-Wegeventil 41. Im kalten Zustand strömt das Abgas durch einen Wärmetauscher 8 und erwärmt das Getriebeöl, welches durch ein Bypassventil 17 freigegeben wird. Im warmen Zustand fließt das Abgas nicht durch den Wärmetauscher 8 sondern durch den Bypass 38 und das Bypassventil 17 ist ganz oder zumindest teilweise geschlossen.

Mit steigendem Öldruck sinkt der Volumenstrom der Ölpumpe 3 mehr oder wenig linear, dies tritt insbesondere bei niedrigen Öltemperaturen auf. Mit sinkendem Volumenstrom sinkt allerdings der Wärmeübergangskoeffizient zwischen Öl und Zylinderkopf 12 bzw. Zylinderblock 15, so dass das Öl nur wenig Wärme aus dem Zylinderkopf 12 bzw. Zylinderblock 15 aufnehmen kann. Bei sehr hohen Drücken öffnet sich ein Überdruckventil 4. Dadurch sinkt der Ölvolumenstrom, der durch Zylinderkopf 12 und -block 15 fließt, so dass die mechanische Pumpleistung der Ölpumpe 3 verringert wird. Hierdurch sinkt der Wärmeübergangskoeffizient zwischen Öl und Metal des Zylinderblocks 15 bzw. -kopfs 12.

Eine Erhöhung des Wärmeübergangskoeffizienten bei niedrigen Temperaturen kann durch eine Ausführungsform der Erfindung dadurch erreicht werden, dass der Volumenstrom durch den Zylinderblock 15 und insbesondere durch den Zylinderkopf 12 bei niedrigen Temperaturen erhöht wird. Dies wird durch zumindest teilweises Öffnen des (Bypass)-Ventils 17 beispielsweise in Abhängigkeit von Temperatur, Druck, Motordrehzahl und/oder Last erreicht. Unterstützend hierzu ist des Weiteren denkbar, die Volumenförderleistung der Ölpumpe 3 elektrisch oder durch ein Schaltgetriebe mechanisch zu erhöhen oder durch Verschieben von Förderrädern zu erhöhen.

Des Weiteren ist unterstützend denkbar, die Ölgalerie im Zylinderkopf 12 in Reihe anstatt parallel, d.h. im Gegenstromprinzip vom Öl durchfließen zu lassen. Hierzu kann es vorteilhaft sein, den Ölfluss zunächst durch eine Hauptgalerie eines Zylinderkopf 12 fließen zu lassen, danach am auslasseitigen Ende mittels eines Ventils durch eine weitere Hauptgalerie eines Zylinderkopfs 12 in Gegenrichtung zurückfließen zu lassen, so dass der Flussweg des Öls durch den Zylinderkopf 12 erhöht wird. Das Ventil kann auch auf der anderen Seite der Bypassleitung 23 in der Ölwanne angeordnet sein.

Das in den Ölkanälen einer Verbrennungskraftmaschine 30 befindliche Öl beträgt nur einen Bruchteil, in der Regel nur 10% des Gesamtölvolumens. In der Aufwärmphase wird bei bekannten Verfahren das gesamte Ölvolumen gleichmäßig erwärmt. Kerngedanke der Erfindung ist eine gezielte schnelle Erwärmung des in den Ölkanälen befindlichen Schmieröls, wobei dies durch Verbindung des Ölkanals des oder der Zylinderköpfe 12 mittels einer Bypassleitung 23 mit der Saugseite der Ölpumpe erreicht wird, wobei am Ende der Bypassleitung 23 ein Unterdruck anliegt, um das Öl nicht zurück in den Ölsumpf 1 sondern zurück in den Ölkanal fließen zu lassen. Somit wird in der Aufwärmphase des Motors nur ein geringer, schnell zu erwärmender Teil des Gesamtöls zur Schmierung verwendet.

Die Erzeugung eines Unterdrucks am Ende der Bypassleitung 23 kann durch direkte Verbindung der Bypassleitung 23 mit der Saugseite der Ölpumpe 3 sowie mit einer direkten Verbindung mit dem Ölsaugrohr 2 erreicht werden. Hierzu kann die Bypassleitung 23 zumindest zum Teil in eine Kunststoffölwanne mit integrierter Ölsaugleitung 2 integriert werden, wobei dies zu einer verbesserten Isolierung und zu geringerem Wärmeverlust führt. Des weiteren kann die Mündung der Bypassleitung 23 im Ölsumpf 1 in unmittelbarer Nähe zur Öffnung des Ölsaugrohres 2 positioniert werden, so dass die Öffnung des Bypassleitungsendes in Richtung der Öffnung des Ölansaugrohres 2 zeigt und mit diesem einen Winkel von 0 bis 45° bildet, wodurch sich auch eine erleichterte Montagemöglichkeit und die Option einer späteren Nachrüstbarkeit ergibt.

Denkbar ist zur Verbesserung der Wärmeübertragung des Öls im Zylinderkopf der Einsatz von Rippenkörpern in den Ölgalerien, beispielsweise durch eine raue Oberflächengestaltung der Ölkanäle im Zylinderblock 15 bzw. -kopf 12 - insbesondere durch Einarbeitung eines Gewindes - wodurch eine Verringerung der durchfließbaren Ölmenge erreicht wird.

Daneben können zusätzliche aktive Wärmequellen in der Bypassleitung 23 eingebracht sein, z.B. elektrische Heizstäbe oder Heizelemente, bevorzugt ein oder mehrere PTC-Heizstäbe, AGR-Ölkühler (Abgasrückführungs-Kühler), Vollstromölkühler oder vergleichbares angeordnet werden, um das Öl in den Ölkanälen in der Aufwärmphase schnell zu erwärmen.

Des Weiteren ist zusätzlich denkbar, die Abgasleitung 14 über ein weiteres Ventil zumindest in der Aufwärmphase direkt durch oder benachbart zum Ölsumpf 1 oder in die Bypassleitung 23 zu leiten, wobei eine Erhöhung der Wärmeübertragung um ein Vielfaches ermöglicht wird, und auf einen Wärmetauscher 8 gegebenenfalls verzichtet werden kann.

Des Weiteren kann eine Motorregelung in der Aufwärmphase zumindest einen kleinen Teil des Abgasstroms zunächst durch den Wärmetauscher 8 gezielt zur Aufwärmung des Öls in der Bypassleitung 23 regeln, und nach einiger Zeit den Öldurchfluss durch die Bypassleitung 23 abschalten, um eine Verkokung im Abgaswärmetauscher 8 zu vermeiden. Führungsgrößen für die Regelung können als höhere Priorität der erforderliche Öldruck in Abhängigkeit von Drehzahl und Last sein, sowie als niedrigere Priorität die gewünschte Öltemperatur sein.

Des Weiteren ist denkbar, den Höhenpotentialunterschied zwischen Zylinderkopf 12 und Ölsaugleitung 2 zur Verbesserung des Ölfließverhaltens in der Byplassleitung 23 auszunutzen, bzw. dieses Höhenpotential konstruktiv möglichst groß zu gestalten.

Daneben ist der Einsatz einer Wärmeisolierung der Bypassleitung 23 und/oder des AGR-Bypasses (Abgasrückführung) abgasseitig stromaufwärts vor dem Ventil 17 durch Verwendung eines Keramikrohres vorteilhaft denkbar, um bei geschlossenem Abgasrückführungsventil 21 die Temperatur des Abgaswärmetauschers 8 und des Abgasrückführungsventil 21 zu begrenzen.

Bevorzugt kann eine Ölauffangwanne mit Leitung vor der Ölsaugleitung 2 in eine nicht dargestellte Ölwanne des Ölsumpfs 1 integriert werden, um das Öl, das aus den Lagerstellen im Kopf und Kurbelwelle austritt und dabei auch aufgewärmt wird, aufzufangen und direkt der Ölpumpe zuzuführen, ohne den Ölsumpf aufzuheizen. Das Ventil 17 kann in diesem Fall ebenfalls in der Ölwanne nach Zusammenführung der Bypassleitung 23 und der Leitung der Ölauffangwanne integriert sein, wobei ein Rückschlagventil in der Leitung der Ölauffangwanne vorhanden sein muss, so dass das Öl nicht von der Bypassleitung 23 zurück in die Ölauffangwanne fließen kann.

Vorteilhaft kann eine Kombination der Ölauffangwanne mit Spritzdüsen sein, die in den Pleuel zur Kühlung der Kolben angeordnet sind, um den Volumenstrom des Ölflusses zu erhöhen, wobei die Spritzdüsen im Kaltstart nicht abgeschaltet werden.

Der Abgasstrom zur Erwärmung des Öls in der Bypassleitung 23 kann grundsätzlich beliebig vom normalen Abgasstrom abgezweigt werden. Besonders vorteilhaft kann das Abgas vor einem Turbolader mittels eines herkömmlichen AGR-Ventils (Abgasrückführungs-Ventil) in einem großen Abstand vom Turbolader abgezweigt werden, wobei der hohe Massenstrom des Abgases bei niedriger Baugröße und unabhängig von der AGR-Kalibrierung erreicht werden kann. Somit kann eine Aufwärmung des Öls erreicht werden, ohne die Verbrennungstemperatur und damit auch die Abgasbildung zu beeinflussen. Im Rahmen des Einsatzes einer Abgasrückführung kann es vorteilhaft sein, falls die AGR-Kühleranordnung eine vertikale Gasführung mit einem Winkel bis zu 40 Grad Neigung zur Vertikalen aufweist, so dass Kondensationswasser in einen Auspuff abgeleitet werden kann.

Weist die Verbrennungskraftmaschine 30 keinen Turbolader oder keine Abgasrückführung auf, so kann eine zusätzliche Klappe im Hauptabgasstrom einen Druckunterschied erzeugen und somit einen erhöhten Volumenstrom durch den Wärmetauscher 8 leiten.

Die Erfindung ist nicht auf die dargestellten Ausführungsbeispiele beschränkt. Denkbar ist, dass der Wärmetauscher 26 mit der Abgasleitung 14 verbunden ist, um eine schnellere Erwärmung des Schmieröls zu bewirken. Auch die Anordnung der Ventile kann variieren, wobei die Ventile statt stromaufwärts auch stromabwärts der verschiedenen Wärmetauscher angeordnet sein können und umgekehrt. Die Erfindung kann zur Schmierung von Motorenteile, Getriebeteile oder anderen bewegten Komponenten eines Fahrzeugs verwendet werden.

## Patentansprüche

1. Verfahren zur Aufheizung eines Schmiersystems (16) von rotierenden oder oszillierenden Bauteilen, für eine Verbrennungskraftmaschine (30) mit zumindest einem Ölsaugrohr (2), das in einem Ölsumpf (1) angeordnet ist und mit einer die Ölrückläufe (19) umführenden Ölbypassleitung (23), wobei ein Ventil (17) in der Ölbypassleitung (23) angeordnet ist,
wobei die Bypassleitung (23) mit der Saugleitung einer Ölpumpe (3) verbunden ist und die Länge der Ölleitung des Schmiersystems (16) von dem Ausgang der Ölpumpe (3) zu dem Eintritt in die Ölbypassleitung (23) bevorzugt mindestens 80% von der maximalen Länge der Ölleitung des Schmiersystems (16) von dem Ausgang der Ölpumpe (3) bis zur weitest entfernten zu schmierenden Einrichtung (31) beträgt,
**dadurch gekennzeichnet, dass**
die Bypassleitung (23) durch zumindest einen Zylinderkopf (12) verläuft und bei Unterschreitung einer bestimmten Grenztemperatur und bei Überschreitung eines bestimmten Mindestdruckes des Schmieröls in der Druckleitung des Schmiersystems (16) das Bypassventil (17) zumindest teilweise geöffnet wird, so dass zumindest ein Teilstrom des Schmieröls in einer Warmlaufphase des Schmiersystems (16) nicht durch den Ölsumpf (1) strömt, bis entweder der Mindestdruck oder die Grenztemperatur erreicht sind, und dass der Schmierölmassenstrom durch die Ölbypassleitung (23) zumindest zeitweise größer ist als der Schmierölmassenstrom durch das Ölsaugrohr (2).

2. Verfahren nach Anspruch 1,
**dadurch gekennzeichnet, dass** die Bypassleitung (23) durch einen Turbolader (24) verläuft.

3. Verfahren nach Anspruch 1 oder 2,
**dadurch gekennzeichnet, dass**
das Bypassventil (17) geschlossen wird, sobald eine vorgegebenen Drehzahl oder eine Geschwindigkeit oder ein Drehmoment oder eine Kraft der zu schmierenden Bauteile einen vorgegebenen Grenzwert überschreitet und/oder dass die Förderleistung der Ölpumpe (3) unterhalb einer vorgegebenen Drehzahl oder einer Geschwindigkeit oder einem Drehmoment oder einer Kraft insbesondere in der Warmlaufphase erhöht wird, um einen erhöhten Pumpvolumenstrom innerhalb der Ölleitung zu erzeugen.

4. Verfahren nach einem der vorhergehenden Ansprüche,
**dadurch gekennzeichnet, dass**
das durch die Ölbypassleitung (23) und/oder zumindest eine der Ölrückläufe (19) strömende Schmieröl durch einen Wärmetauscher (8) erwärmt wird.

5. Verfahren nach Anspruch 4,
**dadurch gekennzeichnet, dass**
der Wärmetauscher (8) zur Erwärmung des Schmieröles von dem Abgas einer Verbrennungskraftmaschine (30) durchströmt wird, und dass das durch den Wärmetauscher (8) strömende Abgas stromaufwärts durch ein Abgasventil/Abgasrückführungsventil (20, 21, 41) strömt, und dass das Abgasventil/Abgasrückführungsventil (20, 21, 41) geschlossen wird, sobald eine vorgegebene Grenztemperatur des Abgases oder des Schmieröles erreicht wird, und/oder dass zumindest ein Teil des Abgases über ein steuerbares Ventil direkt über oder benachbart zum Ölsumpf (1) in oder durch eine Ölwanne oder in die Bypassleitung (23) geleitet wird, um die Wärmeübertragung zu erhöhen.

6. Verfahren nach Anspruch 4 oder 5,
**dadurch gekennzeichnet, dass**
das durch den Wärmetauscher (8) strömende Abgas durch ein Abgasrückführungsventil (21) strömt und stromabwärts als Abgasrückführung (22) mit dem Ansaugkrümmer (9) einer Verbrennungskraftmaschine (30) verbunden ist, und dass das Abgasrückführungsventil (21) zumindest teilweise geschlossen wird, sobald eine vorgegebene Grenztemperatur des Abgases erreicht wird oder ein vorgegebener Volumenstrom der Abgasrückführung erreicht wird.

7. Verfahren nach einem der Ansprüche 4 bis 6,
**dadurch gekennzeichnet, dass**
das parallel zu dem Wärmetauscher (8) strömende Abgas der Verbrennungsmaschine (30) durch ein Abgasventil (13) strömt und dass das zweite Abgasventil (13) zeitweise zumindest teilweise geschlossen wird, um den Abgasstrom und somit auch den Wärmeübergang im Wärmetauscher (8) zu erhöhen.

8. Verfahren nach einem der vorangegangenen Ansprüche,
**dadurch gekennzeichnet, dass**
nach der Ölpumpe (3) stromabwärts zur Abkühlung ein Wärmetauscher (26) und ein Ventil (29) angeordnet ist, und dass das Ventil (29) zumindest teilweise geöffnet wird, wenn ein vorgegebener Grenzwert für die Schmieröltemperatur überschritten oder unterschritten wird oder ein vorgegebener Grenzwert für die Kühlmitteleingangstemperatur (27) oder die Kühlmittelausgangstemperatur (28) unterschritten wird, wobei bevorzugt in der Schmierölleitung parallel zum Wärmetauscher (26) und Ventil (29) ein Ventil (25) angeordnet ist, und dass das Ventil (25) zumindest teilweise geschlossen wird, wenn ein vorgegebener Grenzwert für die Schmieröltemperatur überschritten oder unterschritten wird.

9. Vorrichtung zur Aufheizung eines Schmiersystem (16) von rotierenden oder oszillierenden Bauteilen, für eine Verbrennungskraftmaschine (30) zur Durchführung eines Verfahrens nach einem der Ansprüche 1 bis 8, mit zumindest einem Ölsaugrohr (2), das in einem Ölsumpf (1) angeordnet ist und mit einer den Ölrücklauf (19) umführenden Ölbypassleitung (23), wobei ein Bypassventil (17) in der Ölbypassleitung (23) angeordnet ist, und
die Ölbypassleitung (23) mit der Saugleitung einer Ölpumpe (3) und der Druckleitung eines Schmiersystems (16) verbunden ist,
**dadurch gekennzeichnet, dass**
die Ölbypassleitung (23) durch zumindest einen Zylinderkopf (12) verläuft; und zumindest ein Sensor zur Erfassung des Schmieröldruckes (32) und der Schmieröltemperatur (33) vorgesehen ist,
so dass zumindest ein Teilstrom des Schmieröls zumindest in einer Warmlaufphase des Schmiersystems (16) nicht durch den Ölsumpf (1) strömt, bis entweder ein Grenzöldruck oder eine Grenzöltemperatur erreicht sind, und dass der Schmierölmassenstrom durch die Ölbypassleitung (23) zumindest zeitweise größer ist als der Schmierölmassenstrom durch das Ölsaugrohr (2).

10. Vorrichtung nach Anspruch 9, **dadurch gekennzeichnet, dass** die Ölbypassleitung durch einen Turbolader (24) verläuft.

11. Vorrichtung nach Anspruch 9 oder 10,
**dadurch gekennzeichnet, dass**
die Länge der Ölleitung des Schmiersystems (16) von dem Ausgang der Ölpumpe (3) zu dem Eintritt in die Ölbypassleitung (23) mindestens 80% von der maximalen Länge der Ölleitung des Schmiersystems (16) von dem Ausgang der Ölpumpe (3) bis zur weitest entfernten zu schmierenden Einrichtung (31) beträgt.

12. Vorrichtung nach einem der Ansprüche 9 bis 11,
**dadurch gekennzeichnet, dass**
die Ölbypassleitung (23) und/oder zumindest eine der Ölrückläufe (19) mit einem Wärmetauscher (8) verbunden ist und der Wärmetauscher (8) zur Erwärmung des Schmieröles stromabwärts nach dem Katalysator (10) in dem Abgassystem einer Verbrennungskraftmaschine (30) angeordnet ist und das stromaufwärts des Wärmetauschers (8) ein Abgas-/Abgasrückführungsventil (20, 41) angeordnet ist, welches den Durchfluss in Abhängigkeit von mindestens der Öltemperatur oder der Abgastemperatur verändert, wobei bevorzugt stromabwärts von dem Wärmetauscher (8) ein Abgasrückführungsventil (21) angeordnet ist und das erste Abgasrückführungsventil (21) stromabwärts mit dem Ansaugkrümmer (9) einer Verbrennungskraftmaschine verbunden ist.

13. Vorrichtung nach Anspruch 12,
**dadurch gekennzeichnet, dass**
das parallel zu dem Wärmetauscher (8) in einer den Wärmetauscher (8) umführenden Abgasbypassleitung (38) ein Abgasventil (13) angeordnet ist, um den Abgasstrom und somit auch den Wärmeübergang im Wärmetauscher (8) zumindest zeitweise zu erhöhen.

14. Vorrichtung nach einem der Ansprüche 12 oder 13,
**dadurch gekennzeichnet, dass**
der Wärmetauscher (8) innerhalb einer Abgasleitung (14) angeordnet ist und von dieser Abgasleitung (14) durch ein Wärme isolierendes Material verbunden ist, welches eine Wärmeleitzahl kleiner als 1 W/(m*K) aufweist und dass der Wärmetauscher (8) zweiteilig ausgeführt ist und mit dem Schmiersystem einer Verbrennungskraftmaschine (30) und/oder dem Schmiersystems eines Getriebes verbunden ist, und dass sowohl die Verbrennungskraftmaschine (30) und das Getriebe Teil eines Kraftfahrzeuges sind.

15. Vorrichtung nach einem der Ansprüche 9 bis 14,
**dadurch gekennzeichnet, dass**
die Ölbypassleitung (23) in demselben Gehäuse (15) angeordnet ist, in dem auch mindestens eine der zu schmierenden Einrichtung (31) angeordnet sind, wobei ein weitere Teil der Ölbypassleitung (23) einteilig in der Ölwanne (5) integriert ist, wobei bevorzugt das Ende der Ölbypassleitung (23) in unmittelbarer Nähe zur Öffnung der Ölsaugleitung (2) angeordnet und in Richtung der Öffnung der Ölsaugleitung (2) zeigt, wobei insbesondere die beiden Enden einen Winkel von 0° bis 45° zueinander einnehmen .

16. Vorrichtung nach einem der Ansprüche 9 bis 15,
**dadurch gekennzeichnet, dass**
zumindest einer der Kühlmittelleitungen (27) und (28) mit einem Wärmetauscher (26) zur Kabinenaufheizung und/oder einem Wärmetauscher einer Batterieaufheizungs- und Kühlungsanlage verbunden ist.

## Claims

1. A method for heating a lubricating system (16) for rotating or oscillating components, for an internal combustion engine (30) having at least one oil suction pipe (2) which is arranged in an oil sump (1) and having an oil bypass line (23) which bypasses the oil returns (19), a valve (17) being arranged in the oil bypass line (23),
the bypass line (23) being connected to the suction line of an oil pump (3) and the length of the oil line of the lubricating system (16) from the outlet of the oil pump (3) to the inlet into the oil bypass line (23) preferably amounting to at least 80% of the maximum length of the oil line of the lubricating system (16) from the outlet of the oil pump (3) to the most distant device (31) to be lubricated,
**characterised in that**
the bypass line (23) extends through at least one cylinder head (12) and, in the event of the temperature falling below a specific limit temperature and the pressure of the lubricating oil in the pressure line of the lubricating system (16) exceeding a specific minimum pressure, the bypass valve (17) is at least partially opened, such that in a warming-up phase of the lubricating system (16) at least a sub-stream of the lubricating oil does not flow through the oil sump (1) until either the minimum pressure or the limit temperature is achieved, and **in that** the lubricating oil mass flow rate through the oil bypass line (23) is at least temporarily greater than the lubricating oil mass flow rate through the oil suction pipe (2).

2. A method according to claim 1,
**characterised in that**
the bypass line (23) extends through a turbocharger (24).

3. A method according to claim 1 or 2,
**characterised in that**
the bypass valve (17) is closed as soon as a specified rotational speed or speed or torque or force of the components to be lubricated exceeds a specified limit value and/or **in that**, below a specified rotational speed or speed or torque or force, the delivery capacity of the oil pump (3) is raised in particular during the warming-up phase in order to generate an increased pump volumetric flow rate within the oil line.

4. A method according to one of the preceding claims,
**characterised in that**
the lubricating oil flowing through the oil bypass line (23) and/or at least one of the oil returns (19) is heated by a heat exchanger (8).

5. A method according to claim 4,
**characterised in that**
the exhaust gas from an internal combustion engine (30) is passed through the heat exchanger (8) to heat the lubricating oil, and **in that** the exhaust gas flowing through the heat exchanger (8) flows upstream through an exhaust gas valve/exhaust gas recirculation valve (20, 21, 41), and **in that** the exhaust gas valve/exhaust gas recirculation valve (20, 21, 41) is closed as soon as a specified limit temperature of the exhaust gas or the lubricating oil is reached, and/or **in that** at least some of the exhaust gas is passed via a controllable valve directly over or beside the oil sump (1), into or through an oil pan (5) or into the bypass line (23) in order to increase heat transfer.

6. A method according to claim 4 or 5,
**characterised in that**
the exhaust gas flowing through the heat exchanger (8) flows through an exhaust gas recirculation valve (21) and is connected downstream as exhaust gas recirculation (22) to the intake manifold (9) of an internal combustion engine (30), and **in that** the exhaust gas recirculation valve (21) is at least partially closed as soon as a specified limit temperature of the exhaust gas is reached or a specified volumetric flow rate of the exhaust gas recirculation is reached.

7. A method according to one of claims 4 to 6,
**characterised in that**
the exhaust gas from the internal combustion engine (30) flowing parallel to the heat exchanger (8) flows through an exhaust gas valve (13) and **in that** the second exhaust gas valve (13) is temporarily at least partially closed in order to increase exhaust gas flow and thus also heat transfer in the heat exchanger (8).

8. A method according to one of the preceding claims,
**characterised in that**
a heat exchanger (26) and a valve (29) for cooling are arranged downstream of the oil pump (3), and **in that** the valve (29) is at least partially opened if the lubricating oil temperature exceeds or falls below a specified limit value or the coolant inlet temperature (27) or coolant outlet temperature (28) falls below a specified limit value, a valve (25) preferably being arranged in the lubricating oil line parallel to the heat exchanger (26) and valve (29), and **in that** the valve (25) is at least partially closed if the lubricating oil temperature exceeds or falls below a specified limit value.

9. An apparatus for heating a lubricating system (16) for rotating or oscillating components for an internal combustion engine (30) for carrying out a method according to one of claims 1 to 8, having at least one oil suction pipe (2) which is arranged in an oil sump (1) and having an oil bypass line (23) which bypasses the oil return (19), a bypass valve (17) being arranged in the oil bypass line (23), and
the oil bypass line (23) being connected to the suction line of an oil pump (3) and the pressure line of a lubricating system (16),
**characterised in that**
the oil bypass line (23) extends through at least one cylinder head (12);
and at least one sensor for detecting the lubricating oil pressure (32) and the lubricating oil temperature (33) is provided,
such that at least in a warming-up phase of the lubricating system (16) at least a sub-stream of the lubricating oil does not flow through the oil sump (1) until either a limit oil pressure or a limit oil temperature is reached, and **in that** the lubricating oil mass flow rate through the oil bypass line (23) is at least temporarily greater than the lubricating oil mass flow rate through the oil suction pipe (2).

10. An apparatus according to claim 9,
**characterised in that**
the oil bypass line extends through a turbocharger (24).

11. An apparatus according to claim 9 or 10,
**characterised in that**
the length of the oil line of the lubricant system (16) from the outlet of the oil pump (3) to the inlet into the oil bypass line (23) amounts to at least 80% of the maximum length of the oil line of the lubricating system (16) from the outlet of the oil pump (3) to the most distant device (31) to be lubricated.

12. An apparatus according to one of claims 9 to 11,
**characterised in that**
the oil bypass line (23) and/or at least one of the oil returns (19) is connected to a heat exchanger (8) and the heat exchanger (8) for heating the lubricating oil is arranged downstream of the catalytic converter (10) in the exhaust gas system of an internal combustion engine (30), and **in that** an exhaust gas valve/exhaust gas recirculation valve (20, 41) is arranged upstream of the heat exchanger (8), which valve modifies throughflow as a function of at least the oil temperature or exhaust gas temperature, an exhaust gas recirculation valve (21) preferably being arranged downstream of the heat exchanger (8) and the first exhaust gas recirculation valve (21) being connected downstream to the intake manifold (9) of an internal combustion engine.

13. An apparatus according to claim 12,
**characterised in that**
an exhaust gas valve (13) is arranged parallel to the heat exchanger (8) in an exhaust gas bypass line (38) which bypasses the heat exchanger (8) in order at least temporarily to increase exhaust gas flow and thus also heat transfer in the heat exchanger (8).

14. An apparatus according to one of claims 12 or 13,
**characterised in that**
the heat exchanger (8) is arranged within an exhaust gas line (14) and is connected to this exhaust gas line (14) by a thermally insulating material which has a coefficient of thermal conductivity of less than 1 W/(m*K), and **in that** the heat exchanger (8) is of two-part construction and connected to the lubricating system of an internal combustion engine (30) and/or the lubricating system of a transmission, and **in that** both the internal combustion engine (30) and the transmission are part of a motor vehicle.

15. An apparatus according to one of claims 9 to 14,
**characterised in that**
the oil bypass line (23) is arranged in the same housing (15) in which at least one of the devices (31) to be lubricated is also arranged, a further part of the oil bypass line (23) being integrated in one piece in the oil pan (5), the end of the oil bypass line (23) preferably being arranged in the immediate vicinity of the opening of the oil suction line (2) and pointing towards the opening of the oil suction line (2), the two ends in particular adopting an angle of 0° to 45° to one another.

16. An apparatus according to one of claims 9 to 15,
**characterised in that**
at least one of the coolant lines (27) and (28) is connected to a heat exchanger (26) for passenger compartment heating and/or to a heat exchanger for a battery heating and cooling system.

## Revendications

1. Procédé pour chauffer un système de lubrification (16) de composants en rotation ou oscillant, pour un moteur à combustion (30) avec au moins un tuyau d'admission d'huile (2), qui est disposé dans un carter d'huile (1) et avec une conduite de dérivation d'huile (23) dérivant les retours d'huile (19), sachant qu'une soupape (17) est disposée dans la conduite de dérivation d'huile (23), sachant que la conduite de dérivation (23) est reliée à la conduite d'admission d'une pompe à huile (3) et que la longueur de la conduite d'huile du système de lubrification (16) de la sortie de la pompe à huile (3) à l'entrée dans la conduite de dérivation d'huile (23) s'élève de préférence à au moins 80 % de la longueur maximale de la conduite d'huile du système de lubrification (16) de la sortie de la pompe à huile (3) au dispositif (31) à lubrifier le plus éloigné,
**caractérisé en ce**
**que** la conduite de dérivation (23) traverse au moins une culasse (12) et que la soupape de dérivation (17) est ouverte au moins partiellement en cas de dépassement vers le bas d'une température limite définie et en cas de dépassement vers le haut d'une pression minimale définie de l'huile de lubrification dans la conduite de refoulement du système de lubrification (16) de sorte qu'au moins un flux partiel de l'huile de lubrification ne traverse pas le carter d'huile (1) pendant une phase de chauffe du système de lubrification (16) jusqu'à ce que soit la pression minimale soit la température limite soit atteinte et que le flux massique d'huile de lubrification à travers la conduite de dérivation d'huile (23) soit au moins temporairement supérieur au flux massique d'huile de lubrification à travers le tuyau d'admission d'huile (2).

2. Procédé selon la revendication 1,
**caractérisé en ce**
**que** la conduite de dérivation (23) traverse un turbocompresseur (24).

3. Procédé selon la revendication 1 ou 2,
**caractérisé en ce**
**que** la soupape de dérivation (17) est fermée dès qu'un régime prédéfini ou une vitesse ou un couple ou une force des composants à lubrifier dépasse vers le haut une valeur limite prédéfinie et/ou qu'en dessous d'un régime prédéfini ou une vitesse ou un couple ou une force, la capacité de refoulement de la pompe à huile (3) est augmentée notamment dans la phase de chauffe pour générer une hausse du débit volumétrique de pompe à l'intérieur de la conduite d'huile.

4. Procédé selon une des revendications précédentes,
**caractérisé en ce**
**que** de l'huile de lubrification traversant la conduite de dérivation d'huile (23) et/ou au moins un des retours d'huile (19) est réchauffée par un échangeur thermique (8).

5. Procédé selon la revendication 4,
**caractérisé en ce**
**que** l'échangeur thermique (8) pour réchauffer l'huile de lubrification est traversé par les gaz d'échappement d'un moteur à combustion (30) et que les gaz d'échappement traversant l'échangeur thermique (8) traversent, en amont, une soupape de gaz d'échappement/soupape de recyclage des gaz d'échappement (20, 21, 41) et que la soupape de gaz d'échappement/soupape de recyclage des gaz d'échappement (20, 21, 41) est fermée dès qu'une température limite prédéfinie des gaz d'échappement ou de l'huile de lubrification est atteinte et/ou qu'au moins une partie des gaz d'échappement est conduite dans ou à travers un réservoir d'huile (5) ou dans la conduite de dérivation (23) par le biais d'une soupape pilotable, directement au-dessus ou avoisinant le carter d'huile (1), pour augmenter le transfert de chaleur.

6. Procédé selon la revendication 4 ou 5,
**caractérisé en ce**
**que** les gaz d'échappement traversant l'échangeur thermique (8) traversent une soupape de recyclage des gaz d'échappement (21) et sont, en tant que retour de gaz d'échappement (22), reliés en aval au collecteur d'admission (9) d'un moteur à combustion (30), et que la soupape de recyclage des gaz d'échappement (21) est fermée au moins partiellement dès qu'une température limite prédéfinie des gaz d'échappement est atteinte ou qu'un débit volumétrique prédéfini du retour des gaz d'échappement est atteint.

7. Procédé selon une des revendications 4 à 6,
**caractérisé en ce**
**que** les gaz d'échappement s'écoulant parallèlement à l'échangeur thermique (8) du moteur à combustion (30) traversent une soupape de gaz d'échappement (13) et que la seconde soupape de gaz d'échappement (13) est fermée temporairement au moins partiellement pour augmenter le flux des gaz d'échappement et, par conséquent, également le transfert de chaleur dans l'échangeur thermique (8).

8. Procédé selon une des revendications précédentes,
**caractérisé en ce**
**qu'**un échangeur thermique (26) et une soupape (29) sont disposés après la pompe à huile (3) en aval pour le refroidissement et que la soupape (29) est ouverte au moins partiellement si une valeur limite prédéfinie pour la température de l'huile de lubrification est dépassée vers le haut ou vers le bas ou qu'une valeur limite prédéfinie pour la température d'entrée du liquide de refroidissement (27) ou pour la température de sortie du liquide de refroidissement (28) est dépassée vers le bas, sachant qu'une soupape (25) est disposée de préférence dans la conduite d'huile de lubrification parallèlement à l'échangeur thermique (26) et à la soupape (29) et que la soupape (25) est fermée au moins partiellement si une valeur limite prédéfinie pour la température d'huile de lubrification est dépassée vers le haut ou vers le bas.

9. Dispositif pour chauffer un système de lubrification (16) de composants en rotation ou oscillant, pour un moteur à combustion (30) pour exécuter un procédé selon une des revendications 1 à 8 avec au moins un tuyau d'admission d'huile (2), qui est disposé dans un carter d'huile (1) et avec une conduite de dérivation d'huile (23) dérivant le retour d'huile (19), sachant qu'une soupape de dérivation (17) est disposée dans la conduite de dérivation d'huile (23) et que la conduite de dérivation (23) est reliée à la conduite d'admission d'une pompe à huile (3) et à la conduite de refoulement d'un système de lubrification (16),
**caractérisé en ce**
**que** la conduite de dérivation d'huile (23) traverse au moins une culasse (12) et qu'au moins un capteur est prévu pour détecter la pression d'huile de lubrification (32) et la température d'huile de lubrification (33),
de sorte qu'au moins un flux partiel de l'huile de lubrification ne traverse pas le carter d'huile (1) au moins pendant une phase de chauffe du système de lubrification (16) jusqu'à ce que soit une pression d'huile limite soit une température d'huile limite soit atteinte et que le flux massique de l'huile de lubrification à travers la conduite de dérivation d'huile (23) est supérieur au moins temporairement au flux massique de l'huile de lubrification à travers le tuyau d'admission d'huile (2).

10. Procédé selon la revendication 9,
**caractérisé en ce**
**que** la conduite de dérivation d'huile traverse un turbocompresseur (24).

11. Procédé selon la revendication 9 ou 10,
**caractérisé en ce**
**que** la longueur de la conduite d'huile du système de lubrification (16) de la sortie de la pompe à huile (3) à l'entrée de la conduite de dérivation d'huile (23) s'élève à au moins 80 % de la longueur maximale de la conduite d'huile du système de lubrification (16) de la sortie de la pompe à huile (3) au dispositif (31) à lubrifier le plus éloigné.

12. Dispositif selon une des revendications 9 à 11,
**caractérisé en ce**
**que** la conduite de dérivation (23) et/ou au moins un des retours d'huile (19) sont reliés à un échangeur thermique (8) et que l'échangeur thermique (8) pour chauffer l'huile de lubrification est disposé en aval après le catalyseur (10) dans le système des gaz d'échappement d'un moteur à combustion (30) et qu'est disposée en amont de l'échangeur thermique (8) une soupape des gaz d'échappement/de recyclage des gaz d'échappement (20, 41) qui modifie le débit selon au moins la température de l'huile ou la température des gaz d'échappement, sachant qu'une soupape de recyclage des gaz d'échappement (21) est disposée de préférence en aval de l'échangeur thermique (8) et que la première soupape de recyclage des gaz d'échappement (21) est reliée, en aval, au collecteur d'admission (9) d'un moteur à combustion.

13. Dispositif selon la revendication 12,
**caractérisé en ce**
**que** parallèlement à l'échangeur thermique (8), une soupape des gaz d'échappement (13) est disposée dans une conduite de dérivation des gaz d'échappement (38) contournant l'échangeur thermique (8) pour augmenter au moins temporairement le flux de gaz d'échappement et donc aussi le transfert de chaleur dans l'échangeur thermique (8).

14. Dispositif selon une des revendications 12 ou 13,
**caractérisé en ce**
**que** l'échangeur thermique (8) est disposé à l'intérieur d'une conduite de gaz d'échappement (14) et qu'il est relié à la conduite de gaz d'échappement (14) par le biais d'un matériau thermo-isolant qui présente un coefficient de conductibilité thermique inférieur à 1 W/(m*K) et que l'échangeur thermique (8) est constitué de deux éléments et relié au système de lubrification d'un moteur à combustion (30) et/ou au système de lubrification d'une boîte de vitesses et que le moteur à combustion (30) aussi bien que la boîte de vitesses font partie d'un véhicule automobile.

15. Dispositif selon une des revendications 9 à 14,
**caractérisé en ce**
**que** la conduite de dérivation d'huile (23) est disposée dans le même boîtier (15) dans lequel au moins un des dispositifs (31) à lubrifier est, lui aussi, disposé, sachant qu'une autre partie de la conduite de dérivation d'huile (23) est intégrée en un seul élément dans le réservoir d'huile (5), sachant que de préférence l'extrémité de la conduite de dérivation d'huile (23) est disposée à proximité immédiate de l'orifice de la conduite d'admission d'huile (2) et pointe en direction de l'orifice de la conduite d'admission d'huile (2), sachant que notamment les deux extrémités constituent l'une par rapport à l'autre un angle de 0° à 45°.

16. Dispositif selon une des revendications 9 à 15,
**caractérisé en ce**
**qu'**au moins une des conduites de liquide de refroidissement (27) et (28) est reliée à un échangeur thermique (26) pour chauffer la cabine et/ou un échangeur thermique d'une installation de chauffe et de refroidissement de batterie.
